# EUROPÄISCHE PATENTANMELDUNG

(11) **EP 3 501 330 A1**
(43) Veröffentlichungstag der Anmeldung: **26.06.2019**
(21) Anmeldenummer: 16913395.6
(22) Anmeldetag: 18.11.2016
(51) Int. Cl.: A45D 20/10

(54) **VERBESSERTE STRUKTUR FÜR HAARTROCKNER**

(30) Priorität: 19.08.2016 US 201615242409
(71) Anmelder: Hsu, Shih-Ling, Tainan City 709 (TW)
(72) Erfinder: Hsu, Shih-Ling, Tainan City 709 (TW)
(74) Vertreter: Lang, Christian
(86) Internationale Anmeldenummer: PCT/CN2016/106320
(87) Internationale Veröffentlichungsnummer: WO 2018/032640

(57) **Zusammenfassung**

Die vorliegende Erfindung offenbart einen verbesserten Aufbau für Haartrockner. Der Gerätekörper des Haartrockners umfasst ein vorderes Gerätegehäuseteil, ein hinteres Gerätegehäuseteil, eine verjüngte Innenhülse, ein Zentralrohr, eine Heizeinheit, eine Leistungsbaugruppe und ein Lüfterrad. Die vorliegende Erfindung betrifft insbesondere einen Haartrockner, bei dem der durch die Lüftereinheit erzeugte, geradlinig vorwärts strömende Luftstrom mit dem Außenumgebungsluftstrom gemischt werden kann, sodass der Haartrockner bei der Verwendung eine verbesserte Durchdringungsfähigkeit aufweist und ausgeglichen kalte und heiße Luft produziert. Durch die verbesserte Durchdringungsfähigkeit kann der Trocknungsvorgang der feuchten Haare beschleunigt werden. Dank der Funktion des Mischens des Heizluftstroms und des Außenumgebungsluftstroms kann erreicht werden, dass der Wirbelluftstrom, der als Luftstrom verwendet wird, nicht eine heiße und trockene Temperatur, sondern eine ideale kühle Temperatur aufweist, sodass dem Benutzer während des Blasvorgangs ein angenehmes Gefühl vermittelt wird.

## Beschreibung

### Gebiet der Erfindung

Die vorliegende Erfindung betrifft einen verbesserten Aufbau für Haartrockner.

### Stand der Technik

Der Haartrockner ist ein häufig verwendetes Haushaltsprodukt und sein Aufbau ist recht einfach. Im Gerätekörper sind eine Lüftereinheit und eine Heizeinheit angeordnet. Bei der Verwendung kann die außerhalb des Gerätekörpers befindliche Umgebungsluft mittels der Lüftereinheit in Form eines Luftstroms in den Gerätekörper eingesaugt werden, um somit einen vorwärts gerichteten Luftstrom zu erzeugen. Der vorwärts gerichtete Luftstrom kann mittels der Heizeinheit erwärmt und somit in einen Heißluftstrom umgewandelt werden, anschließend wird dieser über den Luftauslass des Gerätekörpers herausgeführt. Die Lüftereinheit des herkömmlichen Haartrockners muss von einem standardisierten Motorprodukt angetrieben werden, d. h. das Lüfterrad der Lüftereinheit muss von einer Motoreinheit angetrieben werden. Durch den Betrieb des Lüfterrads kann die Außenumgebungsluft über den Lufteinlass des Haartrockners in Form eines Luftstroms in das Innere des Haartrockners eingeführt werden. Vor der Lüftereinheit und der Motoreinheit kann ferner ein Heizgerät angeordnet sein. Auf diese Weise kann der erwärmte vorwärts gerichtete Luftstrom über den Luftauslass des Haartrockners herausgeführt werden. Als Heizgerät wird in der Regel ein herkömmliches Gerät wie Heizwiderstand und Glimmer-Heizgerät verwendet. Am inneren Aufbau der herkömmlichen Haartrockner lässt sich feststellen, dass ihre Gestaltung sich kaum geändert hat und immer gleich ist, d. h. es muss ein standardisierter Motor verwendet werden und die Achse des Motors ist mit dem Lüfterrad der Lüftereinheit verbunden. Durch eine solche Gestaltung kann die Luftzufuhrfunktion des Haartrockners leicht erreicht werden. Im Zusammenwirken mit der Heizeinheit weist der mit diesem Verfahren herausgeführte vorwärts gerichtete Luftstrom eine heiße und trockene Temperatur auf. Bei der Verwendung besteht die Tendenz, dass die obere Schicht der Haare trocken und heiß wird und die untere Schicht noch feucht bleibt. Bei der Verwendung bestehen weiterhin Mängel.

### Aufgabe der Erfindung

Es ist eine Aufgabe der vorliegenden Erfindung, einen verbesserten Aufbau für Haartrockner bereitzustellen, bei dem der durch die Lüftereinheit erzeugte, geradlinig vorwärtsströmende Luftstrom mit dem Außenumgebungsluftstrom gemischt werden kann, sodass der Haartrockner bei der Verwendung eine verbesserte Durchdringungsfähigkeit aufweist, einen stärkeren Luftstrom erzeugt, eine Geräuschreduzierung bewirkt und ausgeglichen kalte und heiße Luft produziert.

Ausgehend von diesem Stand der Technik werden in der vorliegenden Erfindung zur Lösung der oben genannten Aufgabe die folgenden technischen Mittel verwendet:
Einen verbesserten Aufbau für Haartrockner, wobei der Gerätekörper des Haartrockners Folgendes umfasst: ein vorderes Gerätegehäuseteil, wobei ein Ende davon mit einer geschlossenen Fläche versehen ist, wobei ein zentraler ringförmiger Sitz mit einem zentralen Luftauslass an der Stelle der zentralen Achse der geschlossenen Fläche des vorderen Gerätegehäuseteils vorgesehen ist, wobei mehrere beabstandete Luftführungsplatten am Außenumfang des zentralen ringförmigen Sitzes angeordnet sind, wobei mehrere Wirbelluftauslässe zwischen den Luftführungsplatten ausgebildet sind, wobei sich eine Umfangswand vom Außenumfang der geschlossenen Fläche nach oben erstreckt, wobei eine Öffnung am Ende der Umfangswand gebildet ist; ein hinteres Gerätegehäuseteil, wobei ein Ende davon mit einer geschlossenen Fläche versehen ist, wobei eine zentrale Ringwand mit einem zentralen Lufteinlass an der Stelle der zentralen Achse der geschlossenen Fläche vorgesehen ist, wobei mehrere Außenring-Lufteinlässe durch den Außenumfang der zentralen Ringwand gehen, wobei sich eine Umfangswand vom Außenumfang der geschlossenen Fläche nach oben erstreckt, wobei eine Öffnung am Ende der Umfangswand gebildet ist; eine verjüngte Innenhülse, bei der sich ein Flansch vom Ende der großen Öffnung nach außen erstreckt, wobei eine Kerbaussparung vom Flansch aus in Richtung des anderen Endes ausgespart ist, wobei die verjüngte Innenhülse im vorderen Gerätegehäuseteil angeordnet ist; ein Zentralrohr, das ein erstes Ende und ein zweites Ende aufweist, wobei ein Strömungskanal durch das Innere des Zentralrohrs hindurchgeht, wobei das Zentralrohr im vorderen Gerätegehäuseteil untergebracht ist, wobei das erste Ende des Zentralrohrs am zentralen ringförmigen Sitz des vorderen Gerätegehäuseteils anliegt; eine Heizeinheit, wobei die Heizeinheit das Zentralrohr umgibt und sich innerhalb der verjüngten Innenhülse befindet; eine Leistungsbaugruppe, die sich aus Leistungszubehören und einem Lager zusammensetzt; ein Lüfterrad, das eine von vorne nach hinten durchgehende zentrale Axialbohrung aufweist, wobei ein Ende des Lüfterrads mit einer Blockierwand, deren Durchmesser sich nach innen verjüngt, versehen ist, wobei der Außenumfang des Lüfterrads mit mehreren beabstandeten Flügeln versehen ist, wobei die Leistungsbaugruppe in der zentralen Axialbohrung des Lüfterrads untergebracht ist, wobei das Lager der Leistungsbaugruppe an der Blockierwand anliegt und zwischen dem Zentralrohr und dem Lüfterrad angeordnet ist. Die verjüngte Innenhülse, das Zentralrohr, die Heizeinheit, die Leistungsbaugruppe und das Lüfterrad werden über die Öffnung in das vordere Gerätegehäuseteil eingesetzt, anschließend wird die Öffnung des hinteren Gerätegehäuseteils mit der Öffnung des vorderen Gerätegehäuseteils so kombiniert, dass sie diese abdeckt, wobei die zentrale Ringwand des hinteren Gerätegehäuseteils fest am zweiten Ende des Zentralrohrs anliegt.

Ferner weisen die Luftführungsplatten des vorderen Gerätegehäuseteils jeweils eine verdrehte, gekrümmte Oberfläche auf, wodurch der innere Luftstrom in einen vorwärts strömenden Wirbelluftstrom umgewandelt wird, wobei ein geradliniger Heizluftstrom und ein zirkulierender Heizluftstrom über den Wirbelluftauslass ausgeblasen werden.

Ferner sind mehrere beabstandete Rippen, die sich von der geschlossenen Fläche des vorderen Gerätegehäuseteils bis zur Öffnung des vorderen Gerätegehäuseteils erstrecken, auf der Umfangswand des vorderen Gerätegehäuseteils angeordnet, wobei sich ein vorderer Griffabschnitt von der Umfangswand des vorderen Gerätegehäuseteils nach außen erstreckt.

Ferner sind mehrere beabstandete radiale Rippenplatten auf der Innenseite der geschlossenen Fläche des hinteren Gerätegehäuseteils angeordnet, wobei sich die radiale Anordnung von der zentralen Ringwand nach außen zur Umfangswand des hinteren Gerätegehäuseteils erstreckt, wobei sich ein hinterer Griffabschnitt von der Umfangswand des hinteren Gerätegehäuseteils erstreckt.

Wenn ferner die verjüngte Innenhülse in das vordere Gerätegehäuseteil eingesetzt wird, liegt der Flansch der verjüngten Innenhülse am im vorderen Gerätegehäuseteil in der Nähe der Öffnung befindlichen äußeren Ende der Rippen an, wobei nach dem Einsetzen eine Wärmeisolationsschicht zwischen der verjüngten Innenhülse und der Umfangswand des vorderen Gerätegehäuseteils vorhanden ist, wobei ein Spalt zwischen der Außenumfangswand der verjüngten Innenhülse und den Rippen vorgesehen ist, wobei ein Hilfsteil an der Außenseite der Kerbaussparung der verjüngten Innenhülse angeordnet ist, wobei das Hilfsteil zur verstärkten Befestigung der verjüngten Innenhülse dient.

Ferner wird als Heizeinheit ein Glimmer-Heizgerät oder Heizwiderstand verwendet, wobei der Innenraum der verjüngten Innenhülse, der den Außenumfang der Heizeinheit umgibt, als Heizschicht dient.

Ferner ist eines der Leistungszubehöre der Leistungsbaugruppe eine ringförmige Spulenwicklung, wobei das andere Leistungszubehör ein Ringmagnet, genauer gesagt ein Magnetring, ist.

Beim erfindungsgemäßen verbesserten Aufbau für Haartrockner wird die konstruktive Gestaltung des vorderen Gerätegehäuseteils, des hinteren Gerätegehäuseteils, der verjüngten Innenhülse, des Zentralrohrs, der Heizeinheit, der Leistungsbaugruppe und des Lüfterrads folgendermaßen verwendet: Die verjüngte Innenhülse, das Zentralrohr, die Heizeinheit, die Leistungsbaugruppe und das Lüfterrad werden über die Öffnung des vorderen Gerätegehäuseteils in das vordere Gerätegehäuseteil eingesetzt, anschließend wird die Öffnung des hinteren Gerätegehäuseteils mit der Öffnung des vorderen Gerätegehäuseteils kombiniert, womit sie diese abdeckt, wobei die zentrale Ringwand des hinteren Gerätegehäuseteils fest am zweiten Ende des Zentralrohrs anliegt. Gemäß dem oben beschriebenen Aufbau wird das Lüfterrad durch die Leistungsbaugruppe zur Drehung derart angetrieben, dass ein Außenumgebungsluftstrom in den Gerätekörper eingesaugt und ein innerer Luftstrom im Haartrockner erzeugt wird, wobei dieser innere Luftstrom durch die mehrere Führungswege aufweisende konstruktive Gestaltung des Gerätekörpers geführt wird, sodass der Haartrockner bei der Verwendung eine verbesserte Durchdringungsfähigkeit aufweist, einen stärkeren Luftstrom erzeugt, eine Geräuschreduzierung bewirkt und ausgeglichen kalte und heiße Luft produziert, wobei die hohe Innentemperatur im Gerätekörper rechtzeitig effektiv gesenkt werden kann.

### Kurze Beschreibung der Zeichnungen

Die zur Erläuterung des Ausführungsbeispiels verwendeten Zeichnungen zeigen:
Fig. 1 eine perspektivische Ansicht des erfindungsgemäßen Haartrockners im zusammengebauten Zustand;
Fig. 2 eine perspektivische Explosionsansicht des erfindungsgemäßen Haartrockners;
Fig. 3 eine perspektivische Querschnittansicht des erfindungsgemäßen Haartrockners;
Fig. 4 eine perspektivische Querschnittansicht des vorderen Gerätegehäuseteils gemäß der vorliegenden Erfindung;
Fig. 5 und 6 schematische Ansichten der Luftströmung des erfindungsgemäßen Haartrockners.

### Bezugszeichenliste

- 10: Gerätekörper
- 1: vorderes Gerätegehäuseteil
- 11: geschlossene Fläche
- 111: zentraler ringförmiger Sitz
- 112: zentraler Luftauslass
- 113: Luftführungsplatte
- 114: Wirbelluftauslass
- 12: Öffnung
- 13: Umfangswand
- 131: Rippe
- 14: vorderer Griffabschnitt
- 2: hinteres Gerätegehäuseteil
- 21: geschlossene Fläche
- 211: zentrale Ringwand
- 212: zentraler Lufteinlass
- 213: Außenring-Lufteinlass
- 214: Rippenplatte
- 22: Öffnung
- 23: Umfangswand
- 24: hinterer Griffabschnitt
- 3: verjüngte Innenhülse
- 31: Flansch
- 32: Kerbaussparung
- 33: Hilfsteil
- 4: Zentralrohr
- 41: erstes Ende
- 42: zweites Ende
- 43: Strömungskanal
- 5: Heizeinheit
- 6: Leistungsbaugruppe
- 61: Leistungszubehör
- 62: Leistungszubehör
- 63: Lager
- 64: Spalt
- 7: Lüfterrad
- 70: zentrale Axialbohrung
- 71: Blockierwand
- 72: Flügel
- 8: Wärmeisolationsschicht
- 81: Spalt
- 9: Heizschicht
- A, B: Heizluftstrom
- C: wärmeisolierender Luftstrom
- D: Heißluftstrom
- E, F: Außenumgebungsluftstrom
- W: Wirbelluftstrom

### Detaillierte Beschreibung des Ausführungsbeispiels

Um ein detaillierteres Verständnis des Aufbaus der vorliegenden Erfindung zu ermöglichen, wird auf die Fig. 1 bis 5 Bezug genommen. Die vorliegende Erfindung stellt einen verbesserten Aufbau für Haartrockner bereit. Der Gerätekörper 10 des Haartrockners umfasst ein vorderes Gerätegehäuseteil 1 und ein hinteres Gerätegehäuseteil 2, wobei die beiden miteinander zu einem inneren hohlen Gerätekörper 10 kombiniert werden können, wobei eine Lüftereinheit, durch die ein Außenumgebungsluftstrom F in den Gerätekörper 10 eingesaugt und ein innerer Luftstrom im Haartrockner erzeugt wird, und eine Heizeinheit 5 im Gerätekörper untergebracht sind, wobei die Heizeinheit 5 die von der Lüftereinheit erzeugte Kaltluft so erwärmen kann, dass Heißluft entsteht, anschließend wird die Heißluft über den Luftauslass des Gerätekörpers 10 ausgeblasen.

Ein Ende des vorderen Gerätegehäuseteils 1 ist mit einer geschlossenen Fläche 11 versehen, wobei ein zentraler ringförmiger Sitz 111 mit einem zentralen Luftauslass 112 an der Stelle der zentralen Achse der geschlossenen Fläche 11 vorgesehen ist, wobei mehrere beabstandete Luftführungsplatten 113 am Außenumfang des zentralen ringförmigen Sitzes 111 angeordnet sind, wobei die Luftführungsplatten 113 jeweils eine verdrehte, gekrümmte Oberfläche aufweisen, wodurch Wirbelluftauslässe 114 zwischen den Luftführungsplatten 113 gebildet sind, wobei sich eine Umfangswand 13 vom Außenumfang der geschlossenen Fläche 11 nach oben erstreckt, wobei eine Öffnung 12 am Ende der Umfangswand gebildet ist, wobei mehrere beabstandete Rippen 131, die sich von der geschlossenen Fläche 11 bis zur Öffnung 12 erstrecken, auf der Umfangswand 13 angeordnet sind, wobei sich ein vorderer Griffabschnitt 14 von der Umfangswand 13 nach außen erstreckt.

Ein Ende des hinteren Gerätegehäuseteils 2 ist mit einer geschlossenen Fläche 21 versehen, wobei eine zentrale Ringwand 211 mit einem zentralen Lufteinlass 212 an der Stelle der zentralen Achse der geschlossenen Fläche 21 vorgesehen ist, wobei mehrere Außenring-Lufteinlässe 213 durch den Außenumfang der zentralen Ringwand 211 gehen, wobei sich eine Umfangswand 23 vom Außenumfang der geschlossenen Fläche 21 nach oben erstreckt, wobei eine Öffnung 22 am Ende der Umfangswand 23 gebildet ist, wobei mehrere beabstandete radiale Rippenplatten 214 auf der Innenseite der geschlossenen Fläche 21 angeordnet sind, wobei sich die radiale Anordnung von der zentralen Ringwand 211 nach außen zur Umfangswand 23 erstreckt, wobei sich ein hinterer Griffabschnitt 24 von der Umfangswand 23 erstreckt.

Bei der verjüngten Innenhülse 3 erstreckt sich ein Flansch 31 vom Ende der großen Öffnung nach außen, wobei eine Kerbaussparung 32 vom Flansch 32 aus in Richtung des anderen Endes ausgespart ist, wobei ein Hilfsteil 33 an der Außenseite der Kerbaussparung 32 angeordnet ist, wobei das Hilfsteil 33 zur verstärkten Befestigung der verjüngten Innenhülse 3 dient. Die verjüngte Innenhülse 3 ist in das vordere Gerätegehäuseteil 1 eingesetzt, wobei der Flansch 31 der verjüngten Innenhülse 3 am im vorderen Gerätegehäuseteil 1 in der Nähe der Öffnung 12 befindlichen äußeren Ende der Rippen 131 anliegt. Nach dem Einsetzen ist eine Wärmeisolationsschicht 8 zwischen der verjüngten Innenhülse 3 und der Umfangswand 13 des vorderen Gerätegehäuseteils 1 vorhanden, wobei ein Spalt 81 zwischen der Außenumfangswand der verjüngten Innenhülse 3 und den Rippen 131 vorgesehen ist (vgl. Fig. 3).

Das Zentralrohr 4 weist ein erstes Ende 41 und ein zweites Ende 42 auf, wobei ein Strömungskanal 43 durch das Innere des Zentralrohrs 4 hindurchgeht. Das Zentralrohr 4 ist im vorderen Gerätegehäuseteil 1 untergebracht, wobei das erste Ende 41 des Zentralrohrs 4 am zentralen ringförmigen Sitz 111 des vorderen Gerätegehäuseteils 1 anliegt, wobei sich das Zentralrohr 4 innerhalb der verjüngten Innenhülse 3 befindet.

Als Heizeinheit 5 kann ein Glimmer-Heizgerät, Heizwiderstand usw. verwendet werden. Die Heizeinheit 5 umgibt das Zentralrohr 4 und befindet sich innerhalb der verjüngten Innenhülse 3. Der Innenraum der verjüngten Innenhülse 3, der den Außenumfang der Heizeinheit 5 umgibt, dient als Heizschicht 9.

Die Leistungsbaugruppe 6 setzt sich aus Leistungszubehören 61, 62 und einem Lager 63 zusammen, wobei das Leistungszubehör 61 eine ringförmige Spulenwicklung und das Leistungszubehör 62 ein Ringmagnet, genauer gesagt ein Magnetring, ist, wobei sich das Leistungszubehör 62 am Außenumfang des Leistungszubehörs 61 befindet.

Die Lüftereinheit ist ein Lüfterrad 7, das eine von vorne nach hinten durchgehende zentrale Axialbohrung 70 aufweist, wobei ein Ende des Lüfterrads 7 mit einer Blockierwand 71, deren Durchmesser sich nach innen verjüngt, versehen ist, wobei der Außenumfang des Lüfterrads 7 mit mehreren beabstandeten Flügeln 72 versehen ist. Die Leistungsbaugruppe 6 ist in der zentralen Axialbohrung 70 des Lüfterrads 7 untergebracht, wobei das Lager 63 der Leistungsbaugruppe 6 an der Blockierwand 71 anliegt und zwischen dem Zentralrohr 4 und dem Lüfterrad 7 angeordnet ist, wobei das oben erwähnte Leistungszubehör 62 an der Innenwand der zentralen Axialbohrung 70 des Lüfterrads 7 befestigt ist, wobei das andere Leistungszubehör 61 am Zentralrohr 4 befestigt ist, wobei ein Spalt 64 zwischen den Leistungszubehören 61, 62 vorgesehen ist, wie in Fig. 5 gezeigt.

Die verjüngte Innenhülse 3, das Zentralrohr 4, die Heizeinheit 5, die Leistungsbaugruppe 6 und das Lüfterrad 7 werden über die Öffnung 12 in das vordere Gerätegehäuseteil 1 eingesetzt, anschließend wird die Öffnung 22 des hinteren Gerätegehäuseteils 2 mit der Öffnung 12 des vorderen Gerätegehäuseteils 1 kombiniert, womit sie diese abdeckt, wobei die zentrale Ringwand 211 des hinteren Gerätegehäuseteils 2 fest am zweiten Ende 42 des Zentralrohrs 4 anliegt, wie in den Fig. 2 und 3 gezeigt ist. Es wird auf Fig. 5 Bezug genommen. Das Lüfterrad 7 wird durch die Leistungsbaugruppe 6 zur Drehung derart angetrieben, dass ein Außenumgebungsluftstrom F in den Gerätekörper 10 eingesaugt und ein innerer Luftstrom im Haartrockner erzeugt wird, wobei dieser innere Luftstrom durch die mehrere Führungswege aufweisende konstruktive Gestaltung der vorliegenden Erfindung geführt wird, sodass der Haartrockner bei der Verwendung eine verbesserte Durchdringungsfähigkeit aufweist, einen stärkeren Luftstrom erzeugt, eine Geräuschreduzierung bewirkt und ausgeglichen kalte und heiße Luft produziert, wobei die hohe Innentemperatur im Gerätekörper 10 rechtzeitig effektiv gesenkt werden kann. Im Verwendungszustand, in dem der Haartrockner die Haare in Ordnung bringt, funktioniert die in der vorliegenden Beschreibung beschriebene Durchdringungsfähigkeit wie folgt: Der vorwärts strömende Wirbelluftstrom der vorliegenden Erfindung bewegt sich nicht geradlinig vorwärts und bläst nicht in einer einzigen geraden Richtung auf die obere Schicht der Haare, sondern bewegt sich wirbelnd vorwärts, sodass mit der Erfindung die Funktion des Durchdringens der oberen Schicht der Haare und des wirbelnden Eindringens in die untere Schicht der Haare des Benutzers erzielt wird. Durch die verbesserte Durchdringungsfähigkeit kann der Trocknungsvorgang der nassen Haare beschleunigt werden. Dank der Funktion des Mischens des inneren Heizluftstroms B und des Außenumgebungsluftstroms E wird erreicht, dass der durch den zentralen Luftauslass 112 ausgeblasene Wirbelluftstrom W oder die normalerweise vom Benutzer als lauwarm bezeichnete Luft, nicht eine heiße und trockene Temperatur, sondern eine ideale kühle Temperatur aufweist.

Es wird auf Fig. 5 Bezug genommen. Wenn das Lüfterrad 7 durch die Leistungsbaugruppe 6 zur Drehung derart angetrieben, dass ein Außenumgebungsluftstrom F über den Außenring-Lufteinlass 213 des hinteren Gerätegehäuseteils 2 in den Gerätekörper 10 eingesaugt wird, wird der eingesaugte Außenumgebungsluftstrom F vorwärts bewegt und in die verjüngte Innenhülse 3 eingeführt. Zu diesem Zeitpunkt wird ein Teil des Außenumgebungsluftstroms F über die Kerbaussparung 32 der verjüngten Innenhülse 3 in die Wärmeisolationsschicht 8 eingeführt, d. h. der Außenumgebungsluftstrom F zirkuliert in der zwischen der verjüngten Innenhülse 3 und der Umfangswand 13 des vorderen Gerätegehäuseteils 1 befindlichen Wärmeisolationsschicht 8 und im zwischen der verjüngten Innenhülse 3 und den Rippen 131 befindlichen Spalt 81, um somit einen wärmeisolierenden Luftstrom C zu bilden. Es wird gleichzeitig auf Fig. 6 Bezug genommen. Durch den wärmeisolierenden Luftstrom C kann die innere Wärme im Gerätekörper 10 abgeführt werden, wobei der andere Teil des Außenumgebungsluftstroms F in die Heizschicht 9 eingeführt wird, d. h. der Außenumgebungsluftstrom F zirkuliert in der zwischen der verjüngten Innenhülse 3 und der Heizeinheit 5 befindlichen Heizschicht 9, um somit einen Heißluftstrom D zu bilden. Wenn der Heißluftstrom D in Richtung der geschlossenen Fläche 11 des vorderen Gerätegehäuseteils 1 und dann durch den Wirbelluftauslass 114 geführt wird, kann der vorwärts strömende Luftstrom durch die verdrehte, gekrümmte Oberfläche der Luftführungsplatten 113 in einen vorwärts strömenden Wirbelluftstrom umgewandelt werden, wobei ein in etwa geradliniger Heizluftstrom A und ein zirkulierender Heizluftstrom B über den Wirbelluftauslass 114 ausgeblasen werden. Der Zustand ist in Fig. 5 dargestellt. Hierbei zirkuliert der Heizluftstrom B um den Außenumfang des Gerätekörpers 10 herum und geht dann wieder in den Gerätekörper 10 hinein, wobei der Heizluftstrom B den gemischten Außenumgebungsluftstrom E in den zentralen Lufteinlass 212 und den Strömungskanal 43 des Gerätekörpers 10 mitnimmt, anschließend wird ein Wirbelluftstrom W über den zentralen Luftauslass 112 ausgeblasen. Der gemischte Wirbelluftstrom W gleicht daher nicht der ursprünglichen Heißluft. Der über den zentralen Luftauslass 112 ausgeblasene Wirbelluftstrom W wird als Luftstrom verwendet, um dem Benutzer ein kühleres und angenehmeres Gefühl zu vermitteln. Darüber hinaus kann der über mehrere Führungswege geführte vorwärts strömende Luftstrom des Haartrockners in die Haare eindringen, sodass die geschichteten Haare leicht in Ordnung gebracht und getrocknet werden können.

Zusammenfassend weist der erfindungsgemäße verbesserte Aufbau für Haartrockner bei der Verwendung durch den über mehrere Führungswege geführten vorwärts strömenden Luftstrom eine verbesserte Durchdringungsfähigkeit auf, erzeugt einen stärkeren Luftstrom, bewirkt eine Geräuschreduzierung und produziert ausgeglichen kalte und heiße Luft, wobei die hohe Innentemperatur im Gerätekörper 10 rechtzeitig effektiv gesenkt werden kann. Bei einem der Führungswege kann der Heizluftstrom B mit dem Außenumgebungsluftstrom E gemischt werden, sodass der Haartrockner bei der Verwendung eine verbesserte Durchdringungsfähigkeit aufweist und ausgeglichen kalte und heiße Luft produziert. Durch die verbesserte Durchdringungsfähigkeit kann der Trocknungsvorgang der feuchten Haare beschleunigt werden. Dank der Funktion des Mischens des Heizluftstroms B und des Außenumgebungsluftstroms E kann erreicht werden, dass der Wirbelluftstrom W, der als Luftstrom verwendet wird, nicht eine heiße und trockene Temperatur, sondern eine ideale kühle Temperatur aufweist, sodass dem Benutzer während des Blasvorgangs ein angenehmes Gefühl vermittelt wird.

## Patentansprüche

1. Verbesserter Aufbau für Haartrockner, **dadurch gekennzeichnet, dass** der Gerätekörper des Haartrockners Folgendes umfasst:
ein vorderes Gerätegehäuseteil, wobei ein Ende davon mit einer geschlossenen Fläche versehen ist, wobei ein zentraler ringförmiger Sitz mit einem zentralen Luftauslass an der Stelle der zentralen Achse der geschlossenen Fläche des vorderen Gerätegehäuseteils vorgesehen ist, wobei mehrere beabstandete Luftführungsplatten am Außenumfang des zentralen ringförmigen Sitzes angeordnet sind, wobei mehrere Wirbelluftauslässe zwischen den Luftführungsplatten ausgebildet sind, wobei sich eine Umfangswand vom Außenumfang der geschlossenen Fläche nach oben erstreckt, wobei eine Öffnung am Ende der Umfangswand gebildet ist,
ein hinteres Gerätegehäuseteil, wobei ein Ende davon mit einer geschlossenen Fläche versehen ist, wobei eine zentrale Ringwand mit einem zentralen Lufteinlass an der Stelle der zentralen Achse der geschlossenen Fläche vorgesehen ist, wobei mehrere Außenring-Lufteinlässe durch den Außenumfang der zentralen Ringwand gehen, wobei sich eine Umfangswand vom Außenumfang der geschlossenen Fläche nach oben erstreckt, wobei eine Öffnung am Ende der Umfangswand gebildet ist,
eine verjüngte Innenhülse, bei der sich ein Flansch vom Ende der großen Öffnung nach außen erstreckt, wobei eine Kerbaussparung vom Flansch aus in Richtung des anderen Endes ausgespart ist, wobei die verjüngte Innenhülse im vorderen Gerätegehäuseteil angeordnet ist,
ein Zentralrohr, das ein erstes Ende und ein zweites Ende aufweist, wobei ein Strömungskanal durch das Innere des Zentralrohrs hindurchgeht, wobei das Zentralrohr im vorderen Gerätegehäuseteil untergebracht ist, wobei das erste Ende des Zentralrohrs am zentralen ringförmigen Sitz des vorderen Gerätegehäuseteils anliegt,
eine Heizeinheit, wobei die Heizeinheit das Zentralrohr umgibt und sich innerhalb der verjüngten Innenhülse befindet,
eine Leistungsbaugruppe, die sich aus Leistungszubehören und einem Lager zusammensetzt,
ein Lüfterrad, das eine von vorne nach hinten durchgehende zentrale Axialbohrung aufweist, wobei ein Ende des Lüfterrads mit einer Blockierwand, deren Durchmesser sich nach innen verjüngt, versehen ist, wobei der Außenumfang des Lüfterrads mit mehreren beabstandeten Flügeln versehen ist, wobei die Leistungsbaugruppe in der zentralen Axialbohrung des Lüfterrads untergebracht ist, wobei das Lager der Leistungsbaugruppe an der Blockierwand anliegt und zwischen dem Zentralrohr und dem Lüfterrad angeordnet ist,
wobei die verjüngte Innenhülse, das Zentralrohr, die Heizeinheit, die Leistungsbaugruppe und das Lüfterrad über die Öffnung in das vordere Gerätegehäuseteil eingesetzt werden, anschließend wird die Öffnung des hinteren Gerätegehäuseteils mit der Öffnung des vorderen Gerätegehäuseteils so kombiniert, dass sie diese abdeckt, wobei die zentrale Ringwand des hinteren Gerätegehäuseteils fest am zweiten Ende des Zentralrohrs anliegt.

2. Verbesserter Aufbau für Haartrockner nach Anspruch 1, **dadurch gekennzeichnet, dass** die Luftführungsplatten des vorderen Gerätegehäuseteils jeweils eine verdrehte, gekrümmte Oberfläche aufweisen.

3. Verbesserter Aufbau für Haartrockner nach Anspruch 1, **dadurch gekennzeichnet, dass** mehrere beabstandete Rippen, die sich von der geschlossenen Fläche des vorderen Gerätegehäuseteils bis zur Öffnung des vorderen Gerätegehäuseteils erstrecken, auf der Umfangswand des vorderen Gerätegehäuseteils angeordnet sind, wobei sich ein vorderer Griffabschnitt von der Umfangswand des vorderen Gerätegehäuseteils nach außen erstreckt.

4. Verbesserter Aufbau für Haartrockner nach Anspruch 1, **dadurch gekennzeichnet, dass** mehrere beabstandete radiale Rippenplatten auf der Innenseite der geschlossenen Fläche des hinteren Gerätegehäuseteils angeordnet sind, wobei sich die radiale Anordnung von der zentralen Ringwand nach außen zur Umfangswand des hinteren Gerätegehäuseteils erstreckt, wobei sich ein hinterer Griffabschnitt von der Umfangswand des hinteren Gerätegehäuseteils erstreckt.

5. Verbesserter Aufbau für Haartrockner nach Anspruch 3, **dadurch gekennzeichnet, dass**, wenn ferner die verjüngte Innenhülse in das vordere Gerätegehäuseteil eingesetzt wird, der Flansch der verjüngten Innenhülse am im vorderen Gerätegehäuseteil in der Nähe der Öffnung befindlichen äußeren Ende der Rippen anliegt, wobei nach dem Einsetzen eine Wärmeisolationsschicht zwischen der verjüngten Innenhülse und der Umfangswand des vorderen Gerätegehäuseteils vorhanden ist, wobei ein Spalt zwischen der Außenumfangswand der verjüngten Innenhülse und den Rippen vorgesehen ist, wobei ein Hilfsteil an der Außenseite der Kerbaussparung der verjüngten Innenhülse angeordnet ist, wobei das Hilfsteil zur verstärkten Befestigung der verjüngten Innenhülse dient.

6. Verbesserter Aufbau für Haartrockner nach Anspruch 1, **dadurch gekennzeichnet, dass** als Heizeinheit ein Glimmer-Heizgerät oder Heizwiderstand verwendet wird, wobei der Innenraum der verjüngten Innenhülse, der den Außenumfang der Heizeinheit umgibt, als Heizschicht dient.

7. Verbesserter Aufbau für Haartrockner nach Anspruch 1, **dadurch gekennzeichnet, dass** eines der Leistungszubehöre der Leistungsbaugruppe eine ringförmige Spulenwicklung ist, wobei das andere Leistungszubehör ein Ringmagnet ist.
